# EUROPÄISCHE PATENTSCHRIFT

(11) **EP 2 273 626 B1**
(45) Veröffentlichungstag und Bekanntmachung des Hinweises auf die Patenterteilung: **22.01.2014**
(21) Anmeldenummer: 10006753.7
(22) Anmeldetag: 30.06.2010
(51) Int. Cl.: H01R 13/627

(54) **Sicherungseinrichtung**
Safety device
Dispositif de sécurisation

(30) Priorität: 07.07.2009 DE 102009032147
(43) Veröffentlichungstag der Anmeldung: 12.01.2011
(73) Patentinhaber: Phoenix Contact GmbH & Co. KG, 32825 Blomberg (DE)
(72) Erfinder: Reibke, Heinz, 32105 Bad Salzuflen (DE); Sprenger, Dennis, 32805 Horn - Bad Meinberg (DE)

(56) Entgegenhaltungen:
- DE-A1- 19 814 771
- DE-A1-102008 009 986
- FR-A1- 2 691 216
- US-A- 5 163 848
- US-A- 5 192 225

## Beschreibung

Die Erfindung betrifft eine Sicherungseinrichtung für ein aufsteckbares und abziehbares Steckmittel, wobei der Sicherungszustand beim Aufstecken des Steckmittels automatisch eintritt.

Elektrische Reihenklemmen, wie sie für die bevorzugte Anwendung der Erfindung, jedoch nicht ausschließlich, infrage kommen, bestehen aus einer Grundklemme, die den ortsfesten Teil der elektrischen Reihenklemme darstellt und meist auf einer Tragschiene aufgerastet ist. Ein Anschluss-Stecker bildet den ortsveränderlichen Teil der elektrischen Reihenklemme. Dieser wird auf korrespondierende Steckplätze der Grundklemme aufgesteckt bzw. soll von dieser auch wieder abziehbar sein. Im aufgesteckten Zustand soll ein sicherer elektrischer Kontakt zwischen den Kontaktelementen des Steckers und den entsprechenden Kontaktelementen der Grundklemme bestehen.

Dies kann dadurch erreicht werden, dass ein Anschluss-Stecker, der in aller Regel aus mehreren scheibenförmigen Steckerklemmenteilen, die einen Block abgeben, besteht, jeweils seitlich angebrachte Befestigungsdeckel mit einer Schraubenaufnahme aufweist, die es ermöglichen, den Anschluss-Stecker im aufgesteckten Zustand auf dem Steckplatz der Grundklemme, mittels eingeführter Schrauben aufzuschrauben. Diese Schrauben werden in Gewindeeinsätze von Befestigungsgrundklemmen, die seitlich, wie die Befestigungsdeckel der Stecker, entsprechende scheibenförmige Grundklemmenteile, die einen Block abgeben, diese seitlich begrenzen, und so zusammengefasst den entsprechenden Steckplatz der Grundklemme definieren, aufgeschraubt.

Um den entsprechenden Anschluss-Stecker mittels Schrauben in den Befestigungsgrundklemmen, die zum entsprechenden Steckplatz gehören, eindrehen zu können und um so einen gesicherten Zustand zu erreichen, ist ein Werkzeug, wie ein Schraubendreher erforderlich. Auch zum Lösen dieses gesicherten Zustandes - wenn also der Anschluss-Stecker abgezogen werden soll - ist wieder ein Werkzeug, wie ein Schraubendreher, erforderlich.

Eine in dieser Art bekannt gewordene Ausführungsform einer elektrischen Reihenklemme bzw. entsprechender Reihenklemmenblöcke geht aus der DE 10 2006 003 064 A1 hervor. Es ist in diesem Zusammenhand auch anzugeben, dass die dort zum Einsatz gelangende Befestigungsgrundklemme jeweils zwei Gewindeeinsätze aufweisen kann, so dass jeweils nur eine Befestigungsgrundklemme für zwei benachbart angeordnete Steckplätze erforderlich ist, da die Schraubenaufnahmen der Befestigungsdeckel auf entgegen gesetzten Seiten der Anschluss-Stecker gegenüber einer Mittellinie geeignet versetzt sein können.

Die US 5,192,225 A beschreibt ein Kontrollelement, mit dem die korrekte Steckverbindung bzw. das korrekte Verrasten eines Steckers in einer Buchse überprüft werden kann. Dazu wird das Kontrollelement zunächst mit dem Stecker verrastet. Erst wenn der Stecker korrekt in die Buchse eingesteckt wird, Stecker und Buchse also eingerastet verbunden sind, löst sich die Verrastung zwischen dem Kontrollelement und dem Stecker.

Aus der DE 100 45 498 C2 geht eine elektrische Reihenklemme hervor, bei der deren Anschluss-Stecker in die zugehörige Grundklemme aufgesteckt werden kann und in dem aufgesteckten Zustand gesichert werden kann. Bei dieser bekannten Reihenklemme ist es zur Erreichung der Sicherung des aufgesteckten Zustandes nicht erforderlich, ein Werkzeug verwenden zu müssen, da der Anschluss-Stecker mit einem Befestigungselement, wie einem federnden Rastarm, versehen ist, so dass der Anschluss-Stecker beim Aufstecken auf die Grundklemme automatisch in den gesicherten Zustand überführt wird, indem der federnde Rastarm eine Rastnase aufweist, die unter einen Vorsprung des Gehäuses der Grundklemme greift. Zum Lösen dieses gesicherten Zustandes, also wenn der Anschluss-Stecker abgezogen werden soll, ist es erforderlich, auf einen erheblich über den Anschluss-Stecker hinausragenden Teil des Rastarmes zu drücken während der Anschluss- Stecker abgezogen wird. Da das Drücken auf den Rastarm dauernd während des gesamten Abziehvorganges des Anschluss-Steckers erfolgen muss, wird dies als äußerst hinderlich empfunden.

Es ist Aufgabe der Erfindung, eine Sicherungseinrichtung für ein aufsteckbares und abziehbares Steckmittel anzugeben, die einfach handhabbar ist.

Diese Aufgabe wird gelöst durch die Sicherungseinrichtung nach Anspruch 1. Bevorzugte Weiterbildungen der Erfindung sind Gegenstand der Unteransprüche.

Weitere bevorzugte Merkmale der Erfindung werden in dem Ausführungsbeispiel angegeben.

Die erfindungsgemäße Sicherungseinrichtung ist für ein auf ein Grundmittel aufsteckbares und abziehbares Steckmittel vorgesehen. Der Sicherungszustand des Steckmittels tritt beim Aufstecken auf das Grundmittel automatisch ein. Dazu weist die Sicherungseinrichtung ein den Sicherungszustand auslösendes Eingriffselement auf. Durch den Eingriff des Eingriffselements am Grundmittel beim Aufstecken ist ein automatisch eintretender Sicherungszustand entsprechend einer ersten stabilen Lage der Sicherungseinrichtung erreichbar. Für das Abziehen des Steckmittels ist eine betätigbare Löseeinrichtung vorgesehen, die durch i Betätigung den Sicherungszustand aufhebt und zugleich die Sicherungseinrichtung in eine zweite stabile Lage überführt, derart dass nur nach dem Abziehen und erneutem Aufstecken des Steckmittels die zweite stabile Lage der Sicherungseinrichtung, die als Entsicherungsanlage angesehen werden kann, aufgehoben werden kann und insbesondere aufgehoben wird.

Das Steckmittel kann insbesondere ein Anschluss-Stecker sein. Das Grundmittel, auf das der Anschluss-Stecker aufsteckbar und abziehbar ist, ist meist ortsfest. Das Grundmittel kann insbesondere eine Grundklemme einer elektrischen Reihenklemme sein.

Unter einer stabilen Lage im Sinne dieser Anmeldung wird eine Lage verstanden, die sich nicht von selbst löst.

Die erfindungsgemäße Sicherungseinrichtung kann in vorteilhafter Weise ohne Werkzeug, also durch Betätigung der Löseeinrichtung durch einmaligen Fingerdruck so beeinflusst werden, dass die Entsicherungslage erreichbar wird. Ferner wird diese Entsicherungslage in weiterhin vorteilhafter Weise beim Aufstecken des Steckmittels auf das Grundmittel wieder aufgehoben. Bei komplettem Einstecken des Steckmittels in das Grundmittel wird dann der erstrebte Sicherungszustand in sehr vorteilhafter Weise erreicht, indem dieser Sicherungszustand selbsttätig bzw. automatisch erreicht wird.

Die erfindungsgemäße Steckverbindung umfasst ein Steckmittel und ein Grundmittel. Dabei ist an dem Steckmittel wenigstens eine Sicherungseinrichtung angeordnet, die gemäß einer Sicherungeinrichtung wie zuvor beschrieben ausgeführt ist. Die Löseeinrichtung der Sicherungseinrichtung ist von außerhalb des Steckmittels betätigbar, insbesondere in Richtung der Aufsteckrichtung des Steckmittels. Dadurch geht eine besonders leichte Bedienbarkeit einher, z. B. wenn die gesamte Sicherungseinrichtung parallel zur Aufsteckrichtung neben dem Steckmittel angeordnet ist und ein kopfartiges Betätigungsteil der Löseeinrichtung das Steckmittel überragt.

Wenn sich das aufsteckbare Steckmittel im Grundmittel befindet, ist in vorteilhafterweise vorgesehen, dass die Löseeinrichtung ein stabartig geführtes Element, wie einen Schieber, aufweist, das die Lösung des Eingriffselementes der Sicherungseinrichtung bewirkbar macht. Dann wird auch die zweite stabile Lage der Sicherungseinrichtung erreichbar, so dass das Abziehen des Steckmittels von dem Grundmittel durchführbar ist.

Wenn das Steckmittel einmal aus dem Grundmittel abgezogen ist, bleibt die zweite stabile Lage der Sicherungseinrichtung, also die Entsicherungslage zunächst erhalten. Deshalb ist in vorteilhafter Weise vorgesehen, dass das stabartig geführte Element der Löseeinrichtung beim Aufstecken des Steckmittels auf das Grundmittel in seine Ausgangsstellung zurückgeschoben wird, so dass die zweite stabile Lage der Sicherungseinrichtung aufhebbar ist. Damit wird die Sicherungseinrichtung für einen erneuten Eingriff des Eingriffselementes "scharf" gemacht.

Es ist vorteilhaft, dass als den Sicherungszustand auslösendes Eingriffselement ein Rasthaken vorgesehen ist, der zwar auch schon selbst über eine den Eingriff begünstigende Vorspannung verfügen kann, jedoch wird die wirksame Kraft des Eingriffs des Rasthakens noch verstärkt, wenn im Grundmittel ein federndes Element vorgesehen ist, das beim Aufstecken des Steckmittels auf das Grundmittel- von der Hinterwand des Rasthakens selbst - in eine Spannlage versetzt wird.

Weitere Fortbildungen der erfindungsgemäßen Sicherungseinrichtung sind vorgesehen bei Ausbildung des Steckmittels als Anschluss-Stecker und bei Ausbildung des Grundmittels als Grundklemme einer Reihenklemme.

Sodann ist es zunächst vorteilhaft, dass der Anschluss-Stecker mindestens eine Seitenwand, einen Führungsschacht bzw. Rastflansch mit einem daran einstückig ausgebildeten Rasthaken aufweist, sowie dass im Rastflansch der Schieber aufgenommen ist, der ferner mit einem Kopfteil in Verbindung steht, das bei Lösen der Löseeinrichtung, insbesondere in Richtung der Aufsteckrichtung des Steckmittels, soweit betätigbar ist, dass die Entsicherungslage bzw. zweite stabile Lage erreichbar ist.

Ferner ist es dann vorteilhaft, dass an der Grundklemme mindestens ein seitlicher Grundflansch vorgesehen ist, in den der Rastflansch einführbar ist, sodass dessen daran ausgebildeter Rasthaken unterhalb einer Stufe eines Aufnahmeschachtes in ein freies Raumteil eingreift, wobei in dem jeweiligen Aufnahmeschacht ein, die Eingriffskraft des jeweiligen Rasthakens verstärkender Federarm vorgesehen ist.

In vorteilhafter Weise ist in diesem Zusammenhang vorgesehen, dass der auf jeder Seite angebrachte Grundflansch jeweils zwei Aufnahmeschächte aufweist, so dass in einen der Aufnahmeschächte Rastflasche von daneben angeordneten Anschluss-Steckern einführbar sind. Es geht damit der Vorteil einher, dass Grundklemmen nebeneinander angeordnet werden können und zwischen den nebeneinander befindlichen Grundklemmen nur ein Grundflansch eingefügt werden muss, da ein Grundflansch über zwei Aufnahmeschächte verfügt. Die Aufnahmeschächte einer Grundklemme brauchen nicht gegeneinander abgetrennt zu sein. Es genügt, wenn Raumbereiche vorgesehen sind, die je einem Raumbereich für die Aufnahme eines jeweiligen Rastflansches gerecht werden und den jeweiligen Federarm aufweisen.

Sollte insbesondere vorgesehen sein, dass die Grundklemme jeweils seitlich - links und rechts - Grundflansche und jeweilige - z. B. zwei Sicherungseinrichtungen aufweist und auch ein zugehöriger Anschluss- Stecker geeignet zugeordnete Rastflansche aufweist, so ist es in hohem Maße vorteilhaft, wenn deren Kopfteile gegenüber nebeneinander befindlichen Steckern farblich und hinsichtlich unterschiedlicher Größe leicht erkennbar gegenüber den jeweils daneben befindlichen Steckern ausgebildet sind.

Vorzugsweise übergreift die jeweilige Sicherungseinrichtung den zugeordneten Rastflansch und insbesondere dessen Kopfteil. So wird eine eindeutige Zuordnung erreicht.

Die Erfindung wird nachfolgend anhand eines Ausführungsbeispieles beschrieben, wobei ein Steckmittel, ein Anschluss-Stecker einer elektrischen Reihenklemme und das Grundmittel eine Grundklemme der elektrischen Reihenklemme ist.

Nachfolgend soll eine Kurzbeschreibung von Figuren 1 bis 10 erfolgen. Die Figuren 1 bis 9 sind auf Anschluss-Stecker und Grundklemme in verschiedenen zueinander befindlichen, den Ablauf berücksichtigenden, Positionen gerichtet.

In Fig. 1 wird unter
a) eine Ansicht von oben auf den Anschluss-Stecker mit darunter befindlicher Grundklemme mit zugehöriger Schnittlinie A- A für den unter b) dargestellten Figurteil, unter
b) eine Schnittzeichnung von Anschluss-Stecker und Grundklemme nach der aus dem Figurenteil a) ersichtlichen Schnittlinie A - A, und unter
c) eine perspektivische Darstellung von Anschluss-Stecker und Grundklemme gezeigt,
   wohingegen in den Figuren 2 bis 9 in Figurenteil a) die Schnittzeichnung von Anschluss-Stecker und Grundklemme und in Figurenteil b) die perspektivische Darstellung von Anschluss-Stecker und Grundklemme aufgenommen ist.

Hinsichtlich des Ablaufes wird gezeigt, in
- Fig. 1: dass der Anschluss-Stecker noch nicht in die Grundklemme eingesteckt ist,
- Fig. 2: dass der Anschluss-Stecker teilweise in die Grundklemme eingesteckt ist,
- Fig. 3: dass der Anschluss-Stecker weiterhin teilweise in die Grundklemme eingesteckt ist,
- Fig. 4: dass der Anschluss-Stecker in erheblichem Ausmaß in die Grundklemme eingesteckt ist,
- Fig. 5: dass der Anschluss-Stecker in erheblichem Ausmaß in die Grundklemme eingesteckt ist, jedoch Veränderungen im Bereich des Rasthakens eingetreten sind,
- Fig.6: dass der Anschluss-Stecker in erheblichem Ausmaß in die Grundklemme eingesteckt ist, jedoch weitere Veränderungen im Bereich des Rasthakens eingetreten sind,
- Fig. 7: dass der Anschluss-Stecker in erheblichem Ausmaß in die Grundklemme eingesteckt ist, jedoch noch weitere Veränderungen im Bereich des Rasthakens eingetreten sind,
- Fig. 8: dass der Anschluss-Stecker vollständig und verrastet in die Grundklemme eingesteckt ist,
- Fig. 9: dass der Anschluss-Stecker noch vollständig in die Grundklemme bei bereits gelöster Verrastung eingesteckt ist. Ferner zeigt
- Fig. 10: eine bevorzugte Gestaltung der Kopfteile der Schieber in einer Draufsicht für eine erleichterte Zuordnung zum jeweiligen Anschluss-Stecker.

Es wird nachfolgend zuerst im Wesentlichen auf Fig. 1 Bezug genommen werden, um die Bestandteile in einer Ausführungsform der Erfindung nach dem Ausführungsbeispiel zu beschreiben.

Ein Anschluss-Stecker 1 umfasst - hier drei - scheibenförmige Steckerklemmenteile 2a, 2b und 2c, die ineinander verrastet sind und einen Block bilden. Es werden meist links und rechts des Blockes Seitenwände 3l und 3r eingesetzt, die auch mit den Steckerklemmenteilen des Blocks verrastet sind.

An der linken Seitenwand 31 ist, wie die Schnittansichten b) der Fig. 1 und a) der Fig. 2 bis 9 deutlich erkennen lassen, zudem ein Eingriffselement zur Sicherung der Eingriffslage des Anschluss-Steckers 1 in die nachfolgend noch genauer zu beschreibende Grundklemme 21 angebracht. Auch an der rechten Seitenwand 3r kann eine solches Eingriffselement angebracht werden.

In der Fig. 1b) und in den Figurenteilen a) der Figuren 2 bis 9 ist ein Rasthaken 5 zu erkennen, der diese Funktion des Eingriffselementes der Sicherungseinrichtung übernimmt. Der Rasthaken 5 ist insgesamt einstückig mit einem, in einem Seitenbereich offen gehaltenen, Führungsschacht 6 verbunden, der wiederum in geeigneter Weise mit der Seitenwand 31 und/ oder der Seitenwand 3r verbunden bzw. verrastet sein kann.

Im Führungsschacht 6 ist im Wesentlichen ein stabartiges Element 7, das auch wie ein Schieber betrachtet werden kann und nachfolgend so bezeichnet wird, geführt.

Ein relativ schmaler Seitenbereich 7a des Schiebers 7 ragt über dessen gesamte Länge an einem Seitenbereich aus dem offen gehaltenen Bereich des Führungsschachtes hinaus. Wie in den später nochmals in Bezug genommenen Fig. 3 bis 8 gezeigt, steht ein Kopfteil 8 von Schieber 7 in maximalem Ausmaß über eine - obere - Schachteintrittöffnung 9 hinaus. Das Kopfteil 8 hat im Übrigen einen größeren Querschnitt als der übrige Schieber 7, sodass zugleich mit dem Querschnittssprung des Kopfteils 8 zum übrigen Schieber 7 die Eintrittstiefe des Schiebers 7 in den Führungsschacht begrenzt ist.

Aus einer - unteren - Schachtaustrittsöffnung 10 ragt die Spitze 11 des Schiebers 7 hinaus, die entsprechend weiterer ihr zu kommender Funktionen, die in den Schnittzeichnungen unter a) der Fig. 2 bis 9 dann weiter erläutert werden, eine geeignete Gestaltung hat.

Aus der Schnittansicht von Fig. 1 b) (oben) ist zu erkennen, dass der Rasthaken 5 durch die in der am weitesten unten befindlichen Lage von Schieber 7 und dessen Spitze 11 den Rasthaken 5 entgegen seiner elastischen Vorspannung von einer entsprechenden Seitenwand, wie 31, des Klemmenblocks 2a - 2c weg verdrängt.

Eine Grundklemme 21 umfasst - hier drei - scheibenförmige Grundklemmenteile 22a, 22b, 22c, die ineinander verrastet sind und einen Block bilden. Links und rechts dieses Blockes werden Grundflansche 231 und 23r angebracht.

Jeder Grundflansch 231 und 23r verfügt an jeder Seite über zwei Aufnahme-Schächte 241, 24'l sowie 24r, 24'r mit jeweiliger Querschnittsöffnung, die auf jeden Fall größer als ein Außenquerschnitt des Führungsschachtes 6 mitsamt des mit diesem verbundenen Rasthakens 5 und des aus dem Führungsschacht 6 seitlich herausragenden Seitenbereichs 7a des Schiebers 7 ist.

Es ist darauf hinzuweisen, dass die Aufnahmeschächte, wie 241 und 24'I, eines Grundflansches 231 nicht gegeneinander getrennt sein müssen. Es kann sich also lediglich um Bereiche handeln, die einem einzelnen Aufnahmeschacht in gedachter Weise zuzuordnen sind, wie dies auch in Fig. 1c angedeutet ist.

Abgesehen von der nicht zeichnerisch dargestellten Kontaktverbindung zwischen Steckerklemmenteilen 2a, 2b und 2c von Anschluss-Stecker 1 und entsprechender Grundklemmenteile 22a, 22b und 22c von Grundklemme 21 im vollständig eingesteckten Zustand, vgl. Fig. 8, soll also der Führungsschacht 6 außenseitig vollständig in den entsprechenden Aufnahme-Schacht 24, wie hier deutlich in den jeweiligen Schnittzeichnungen b) der Fig. 1 und a) der Fig. 2 bis 9 dargestellt 241, eingeführt sein.

Es soll jedoch darauf hingewiesen werden, dass, wenn ein Anschluss-Stecker auch an der Seitenwand 3r einen Führungsschacht 6 aufweist, dieser versetzt um eine gedachte Symmetrielinie angebracht ist. Es werden also für einen Anschluss-Stecker 1 von insgesamt vier zur Verfügung stehenden Aufnahme-Schächten bzw. Schachtbereichen nur die Aufnahme-Schächte 241 und 24'r benötigt.

Damit stehen die Aufnahmeschächte 24'l und 24r zur Aufnahme von Führungsschächten 6 und im Verbund damit befindlicher Rasthaken 5 auch für weiter anzureihende Anschluss-Stecker links und rechts des zeichnerisch dargestellten Anschluss-Steckers 1 zur Verfügung. Des Weiteren können links und rechts der zeichnerisch dargestellten Grundklemme 21 weitere Grundklemmen angebracht werden, ohne dass es erforderlich wäre, weitere Grundflansche vorsehen zu müssen.

Die Kurzbeschreibung der Fig. 1 bis 9 soll nun ergänzt werden, soweit dies für das Verständnis der Funktionsweise sowie weiterer funktionswichtiger Teile erforderlich ist.

In Fig. 1 ist der Anschluss-Stecker 1 noch nicht in die Grundklemme 21 eingesteckt. Es ist sowohl zwar möglich, dass der Anschluss-Stecker erstmalig in die Grundklemme eingesteckt wird, jedoch wird insbesondere in Fig. 1 darauf abgehoben, dass an einem mit dem Anschluss-Stecker 1 verbundenen Verbraucher eine Service-Arbeit durchgeführt wurde, die nun abgeschlossen ist und der Verbraucher wieder mit einer Steuerung, die mit Kontakten der Grundklemme 21, z. B. in einem Schaltschrank in Verbindung steht, in Betrieb gehen soll.

Deutlich ist aus der Schnittansicht A-A zu erkennen, dass der Rasthaken 5 noch durch den noch im eingedrückten Zustand befindlichen Schieber 7 entgegen seiner elastischen Vorspannung weggedrückt bzw. geöffnet ist. Die Sicherungseinrichtung hat noch die Entsicherungslage vom letzten Abziehen des Anschluss-Steckers 1 aus der Grundklemme 21 eingenommen.

Aus Fig. 2 mit der Darstellung des teilweise Einsteckens des Anschluss-Steckers 1 in die Grundklemme 21 ist ersichtlich, dass und wie der Schieber 7 mit seinem Spitzenbereich auf eine Kante des Öffnungsbereiches des Aufnahmeschachtes, hier 241 des Grundflansches, hier 231, aufläuft.

Mit Fig. 3 ist weiterhin ersichtlich, wie der Schieber 7 nach oben gedrückt wird, so dass dessen Kopfteil 8 - in der perspektivischen Darstellung nach b) 8l und 8r - über den oberen Teil des Anschluss-Steckers hinausragt. Da der Rasthaken 5 die obig erläuterte elastische Vorspannung aufweist, wird der Spitzenbereich des Schiebers 7 auch zuverlässig gegen die Kante des Öffnungsbereiches des Aufnahmenschachtes 241 gedrückt.

Aus Fig. 4 geht ferner hervor, dass der Schieber 7 in Bezug auf den Stecker 1 seine relative Position beibehält, während der Rasthaken 5 in den Aufnahmeschacht 241 weiter eindringt.

Aus Fig. 5 geht ein weiteres Eindringen von Schieber 7 und Rasthaken 5 in den Aufnahmeschacht 24 hervor. Es geht insbesondere aus der Schnittansicht a) hervor, dass die Spitze des Rasthakens 5 auf einen, wie eine Zwischenwand, im unteren Teil des Aufnahmeschachtes ausgebildeten Federarm 26 des Grundflansches 23 aufstößt.

Da der Federarm 26 in seinem oberen Bereich spitz ausgebildet ist, wird dieser, wie die Fig. 6 im Teil a) zeigt, nach außen gedrängt, zumal im Aufnahmeschacht 24 eine Stufe 27 ausgebildet ist, die auch die Spitze des Rasthakens 5 nach außen - also weg vom Block der Stecker- und Grundklemmenteile - drängt.

Mit Fig. 7 wird in Fortsetzung des Einsteckvorganges gezeigt, dass Rasthaken 5 und Federarm 26 weiter nach außen gedrängt werden.

Aus Fig. 8 kann dann entnommen werden, wie der Rasthaken 5, unterstützt durch die vom Federarm 26 ausgeübte Kraft, unterhalb der obig erläuterten Stufe 27 des Aufnahmeschachtes 24 endgültig in einen freien Raumteil 28 von Aufnahmeschacht und Grundklemme 21 einrastet. Der Anschluss-Stecker ist nun in der Grundklemme 21 so auf- bzw. eingesteckt, dass eine sichere elektrische Kontaktgabe vorliegt. Ferner ist der Anschluss-Stecker 1 in der Grundklemme 21 auch mechanisch absolut gesichert, wobei dieser Sicherungszustand beim Einstecken des Anschluss-Steckers automatisch eintritt.

Es wird kein Werkzeug hierfür benötigt. Es wird eine erste stabile Sicherungslage erreicht. Mit den wesentlichen Teilen von Rasthaken 5, Führungsschacht 6 bzw. Rastflansch, Schieber 7, Aufnahmeschacht 24 des Grundflansches 23, Federarm 26 sowie Raumteil 28, unterhalb Stufe 27, wird insgesamt eine Sicherungseinrichtung 30 (Fig. 1) gebildet, deren erste stabile Lage dezidiert aus Fig. 8 hervorgeht.

Mit Fig. 9 wird ein Zustand beschrieben, bei dem es dann darum geht, den Anschluss-Stecker 1 ausgehend von seiner stabilen Sicherungslage aus der Grundklemme 21 abziehen zu können. Dazu ist es erforderlich, die stabile Sicherungslage aufzuheben. Erfindungsgemäß ist dazu vorgesehen, dass die Sicherungseinrichtung 30 in eine Entsicherungslage bzw. eine zweite stabile Lage übergeführt werden kann. Dazu wird in Bezug auf das Ausführungsbeispiel auf den Kopfteil 8 des Schiebers 7 gedrückt bis dessen untere Endlage erreicht ist. Dadurch wird der Rasthaken 5 aus seiner Sicherungslage entfernt, indem die Spitze des Schiebers entgegen der Kraft des Federarmes 26 und der elastischen Vorspannung des Rasthakens 5 diesen nach außen drückt, so dass der Hakenteil des Rasthakens 5 aus seinem Eingriffsbereich aus dem freien Raumteil 28 herausgezogen wird.

Durch die Gestaltung des Rasthakens 5 sowie des in dessen Führungsschacht 6 geführten Schiebers 7 kann erreicht werden, dass die Entsicherungslage stabil eingenommen wird, also eine zweite stabile Lage der Sicherungseinrichtung 30 eingenommen wird. Der Anschluss-Stecker 1 kann von der Grundklemme 21 abgezogen werden, ohne dass ein Knopf od. dgl. dauernd betätigt werden muss bis die Zuordnung von Anschluss-Stecker 1 und Grundklemme 21, wie in Fig. 1 dargestellt ist, erreicht wird.

Sollte der Anschluss-Stecker mit zwei Sicherungseinrichtungen - links und rechts (301 und 30r) - ausgestattet sein, bleibt der Vorteil des Abziehens des Anschluss-Steckers 1, ohne dass ein Knopf od. dgl. dauernd gedrückt werden muss voll erhalten, da eine solche zweite Sicherungseinrichtung 30r auch ihre entsicherte Lage nach kurzem Drücken auf den Kopfteil 8 des entsprechenden Schiebers 7 auch stabil einnimmt.

Dabei kann, wie dies in Draufsicht in Fig. 10 dargestellt ist, ein der Sicherungseinrichtung 301 bzw. 30r zugeordneter Betätigungskopf 8l bzw. 8r abmessungsmäßig und auch farblich (nicht aus Fig. 10 hervorgehend) gegenüber einem links oder rechts benachbarten Anschluss-Stecker hervorgehoben werden, so dass unschwer die Betätigungsköpfe 8l und 8r, zugeordnet zu einem bestimmten Anschluss-Stecker in einer Reihe von mehreren Anschluss-Steckem, zu der sich auch noch parallel eine zweite Reihe von mehreren Anschluss-Steckern befinden kann, für eine Bedienungsperson aufgefunden werden können. Insbesondere kann der zugeordnete Betätigungskopf 8l bzw. 8r die Sicherungseinrichtung oder den Stecker übergreifen, sodass eine eindeutige Zuordnung ermöglicht wird.

Um den vergrößerten Bauraum für die voran stehend beschriebenen Betätigungsköpfe zu gewinnen, kann ein unterhalb des Anschluss-Steckers befindlicher bzw. vorgesehener Grundflansch auf der Seite seiner zum benachbarten Grundklemmenteil hin befindlichen Wand (ohne Bezugszeichen) aufgedickt werden.

Soweit in der obigen Beschreibung bestimmte Teile, die auch in der nachfolgenden Bezugszeichenliste benannt werden, in mehrfacher Ausführung, z. B. da rechts und links bei Aufreihung mehrerer Stecker auf zugeordnete Grundklemmen oder quer nebeneinander zur Aufreihungsrichtung vorgesehen sind, jedoch nur als ein einziges Teil beschrieben sind, so erfolgt dies lediglich aus Gründen der übersichtlichen Darstellung in der Beschreibung und in den Figuren der Zeichnung, jedoch ist dies keinesfalls im Sinne einer Beschränkung oder nicht vollständigen Offenbarung hinsichtlich dieser mehrfach anordenbaren Konstruktionsteile zu verstehen, deren Einzelteile keinen Hinweis mit Zusatzbuchstaben (wie r oder l) oder Apostroph wegen der Mehrfachverwendung erhalten haben.

### Bezugszeichenliste

- 1: Anschluss-Stecker
- 2a. 2b, 2c: Steckerklemmenteil
- 2a-c: Stecker-Klemmenblock
- 31: linke Seitenwand
- 3r: rechte Seitenwand
- 5: Rasthaken
- 6: Führungsschacht (Rastflansch)
- 7: Schieber
- 7a: Seitenbereich (querschnittsvergrößert) des Schiebers
- 8: Kopfteil des Schiebers
- 8l: Kopfteil eines Schiebers links eines Anschluss-Steckers
- 8r: Kopfteil eines Schiebers rechts eines Anschluss-Steckers
- 10: Schachtaustrittsöffnung (Anschlag im Rastflansch)
- 11: Spitze des Schiebers
- 21: Grundklemme
- 22a, 22b, 22c: Grundklemmenteil
- 22a-c: Grundklemmenblock
- 231: Grundflansch links
- 23r: Grundflansch rechts
- 241: Aufnahmeschacht (1), links
- 24'l: Aufnahmeschacht (2), links
- 24r: Aufnahmeschacht (1), rechts
- 24'r: Aufnahmeschacht (2), rechts
- 26: Federarm
- 27: Stufe
- 28: freier Raumteil
- 30: Sicherungseinrichtung
- 301: Sicherungseinrichtung links eines Anschluss-Steckers
- 30r: Sicherungseinrichtung rechts eines Anschluss-Steckers

## Patentansprüche

1. Sicherungseinrichtung (30) für ein auf ein Grundmittel (21) aufsteckbares und abziehbares Steckmittel (1), wobei der Sicherungszustand des Steckmittels (1) beim Aufstecken auf das Grundmittel (21) automatisch eintritt, **dadurch gekennzeichnet,**
**dass** die Sicherungseinrichtung (30) ein den Sicherungszustand auslösendes Eingriffselement (5) aufweist, durch dessen Eingriff am Grundmittel (21) beim Aufstecken ein automatisch eintretender Sicherungszustand entsprechend einer ersten stabilen Lage der Sicherungseinrichtung (30) erreichbar ist, sowie dass eine betätigbare Löseeinrichtung (7, 8) vorgesehen ist, die für das Abziehen des Steckmittels (1) durch Betätigung den Sicherheitszustand aufhebt und zugleich die Sicherungseinrichtung (1) in eine zweite stabile Lage überführt, sodass erst nach dem Abziehen und erneutem Aufstecken des Steckmittels (1) die zweite stabile Lage der Sicherungseinrichtung (30) aufgehoben werden kann..

2. Steckverbindung mit einem Grundmittel (21) und mit einem Steckmittel (1) mit mindestens einer Sicherungseinrichtung (3) nach Anspruch 1 am Steckmittel (1), **dadurch gekennzeichnet, dass** die Löseeinrichtung (7, 8) von außerhalb des Steckmittels (1) betätigbar ist, insbesondere in Richtung der Aufsteckrichtung des Steckmittels (1).

3. Sicherungseinrichtung nach Anspruch 1, 3, 4 und 5, **dadurch gekennzeichnet, dass** die Löseeinrichtung (7, 8) ein stabartig geführtes Element, wie einen Schieber (7), aufweist, das die Lösung des Eingriffselementes (5) der Sicherungseinrichtung(30) bewirkbar macht, wenn das aufsteckbare Steckmittel (1) auf das Grundmittel (21) aufgesteckt ist.

4. Sicherungseinrichtung nach mindestens einem der vorhergehenden Ansprüche, **dadurch gekennzeichnet, dass** bei Lösung des Eingriffselementes (5) der Sicherungseinrichtung (30) die zweite stabile Lage der Sicherungseinrichtung (30) erreichbar ist, so dass das Abziehen des Steckmittels (1) von dem Grundmittel (21) durchführbar ist.

5. Sicherungseinrichtung nach mindestens einem der vorhergehenden Ansprüche, **dadurch gekennzeichnet, dass** das stabartig geführte Element (7) der Löseeinrichtung (7, 8) beim Aufstecken des Steckmittels (1) auf das Grundmittel (21) in seine Ausgangsstellung zurückgeschoben wird, so dass die zweite stabile Lage der Sicherungseinrichtung (30) aufhebbar ist.

6. Steckverbindung nach Anspruch 2, **dadurch gekennzeichnet, dass** als den Sicherungszustand auslösendes Eingriffselement ein Rasthaken (5) vorgesehen ist, der durch ein federndes Element (26) im Grundmittel (21) hinsichtlich der wirkenden Eingriffskraft verstärkt wird.

7. Steckverbindung nach wenigstens einem der Ansprüche 2 und 6, **dadurch gekennzeichnet, dass** die Ausbildung des Steckmittels als Anschluss-Stecker (1) und die Ausbildung des Grundmittels als Grundklemme (21) einer Reihenklemme erfolgt.

8. Sicherungseinrichtung nach wenigstens einem der Ansprüche 1, 4 , **dadurch gekennzeichnet, dass** der Stecker (1) mindestens eine Seitenwand (3l, 3r), einen Rastflansch (6) mit einem daran einstückig mit ausgebildeten Rasthaken (5) aufweist, sowie dass im Rastflansch (6) der Schieber (7) aufgenommen ist, der ferner mit einem Kopfteil (8) in Verbindung steht, das beim Lösen der Löseeinrichtung, insbesondere in Richtung der Aufsteckrichtung des Steckmittels (1), soweit betätigbar ist, dass die Entsicherungslage bzw. zweite stabile Lage erreichbar ist.

9. Steckverbindung nach Anspruch 7, **dadurch gekennzeichnet, dass** an der Grundklemme (21) mindestens ein seitlicher Grundflansch (23l, 23r) vorgesehen ist, in die der Rastflansch (6) einführbar ist, sodass dessen daran ausgebildeter Rasthaken (5) unterhalb einer Stufe (27) eines Aufnahmeschachtes (24l, 24'l; 24r, 24'r) in ein freies Raumteil (28) eingreift, wobei in dem jeweiligen Grundflansch (23l, 23r) ein, die Eingriffskraft des jeweiligen Rasthakens (5) verstärkender Federarm (26) vorgesehen ist.

10. Steckverbindung nach Anspruche 9, **dadurch gekennzeichnet, dass** an der Grundklemme (21) zwei sich gegenüberliegende Grundflansch (23l; 23r) angeordnet sind, die jeweils zwei Aufnahmeschächte (24l, 24'l; 24r, 24'r) aufweist, so dass in einen der Aufnahmeschächte (24'l; 24r) Rastflansche von daneben angeordneten Anschluss-Steckern einführbar sind.

11. Steckverbindung nach Anspruch 10, **dadurch gekennzeichnet, dass** ein zugehöriger Anschluss-Stecker (1) sich gegenüberliegende Sicherungseinrichtungen (30l, 30r) mit geeignet zugeordneten Rastflanschen (6) aufweist, deren Kopfteile (8l, 8r) gegenüber nebeneinander befindlichen Steckern farblich und hinsichtlich unterschiedlicher Größe leicht erkennbar gegenüber den jeweils daneben befindlichen Steckern ausgebildet sind.

12. Steckverbindung nach Anspruch 7, **dadurch gekennzeichnet, dass** der Anschluss-Stecker (1) mindestens eine Seitenwand (3l, 3r) aufweist, an der der Rastflansch (6) der Sicherungseinrichtung (30) angebracht ist.

## Claims

1. Safety device (30) for a plug-in device (1) that can be plugged onto and disconnected from a base device (21), wherein the safe condition of the plug-in device (1) is adopted automatically when it is plugged onto the base device (21),
**characterized in that**
the safety device (30) comprises an engaging element (5) that triggers the safe condition, the engagement of said element with the base device (21) during insertion allowing an automatically occurring safe condition corresponding to a first stable position of the safety device (30) to be obtained, and that a release device (7, 8) is provided, which can be actuated and which releases the safe condition for the removal of the plug-in device (1) by actuation, and at the same time transfers the safety device (30) into a second stable position, with the result that the second stable position of the safety device (30) can be released only after the plug-in device (1) has been removed and re-inserted.

2. Plug connection with a base device (21) and with a plug-in device (1) with at least one safety device (3) according to Claim 1 on the plug-in device (1),
**characterized in that**
the release device (7, 8) can be actuated from outside of the plug-in device (1), in particular in the direction of the insertion direction of the plug-in device (1).

3. The safety device according to Claim 1, 3, 4 and 5,
**characterized in that**
the release device (7, 8) has an element guided in a rod-like manner, such as a piston (7), which enables the release of the engaging element (5) of the safety device (30) when the push-on plug-in device (1) is plugged into the base device (21).

4. Safety device according to at least one of the previous claims,
**characterized in that**
on releasing the engaging element (5) of the safety device (30) the second stable position of the safety device (30) can be obtained, so that the disconnection of the plug-in device (1) from the base device (21) can be carried out.

5. Safety device according to at least one of the previous claims,
**characterized in that**
when the plug-in device (1) is plugged onto the base device (21), the element (7) of the release device (7, 8), which is guided in a rod-like manner, is moved back into the starting position thereof, so that the second stable position of the safety device (30) can be released.

6. The plug connection according to Claim 2,
**characterized in that**
the engaging element triggering the safe condition is provided in the form of a locking clip (5), which is reinforced by an elastic element (26) in the base device (21) with regard to the engagement force acting.

7. The plug connection according to any one of Claims 2 to 6,
**characterized in that**
the plug-in device is implemented as a connector plug (1) and the base device is implemented as a base terminal (21) of a terminal block.

8. Safety device according to at least one of Claims 1, 4,
**characterized in that**
the plug (1) comprises at least one side wall (31, 3r), a latching flange (6) with a latching clip (5), formed integrally therewith, and that the latching flange (6) accommodates the piston (7), which is further connected to a head part (8), which when the release device is released, in particular in the direction of the insertion direction of the plug-in device (1), can be actuated to such an extent that the unlocking' position or second stable position can be reached.

9. The safety device according to Claim 7,
**characterized in that**
on the base terminal (21) at least one side base flange (231, 23r) is provided, into which the latching flange (6) can be inserted such that the latching clip (5) formed thereon engages in a free space (28) underneath a step (27) of a mounting bay (241, 24'l, 24r, 24'r), wherein a spring arm (26) reinforcing the engaging force of the respective latching clip (5) is provided in the respective base flange (231, 23r).

10. Plug connection according to Claim 9,
**characterized in that**
on the base terminal (21) two base flanges (231; 23r) are arranged facing one another, each of which has two mounting bays (24l, 24'l, 24r, 24'r), so that latching flanges from adjacent connector plugs can be inserted into one of the mounting bays (24'l; 24r).

11. Plug connection according to Claim 10,
**characterized in that**
an associated connector plug (1) has safety devices (301, 30r) facing one another with suitably assigned latching flanges (6), the head parts (81, 8r) of which are designed with respect to colour and different sizes compared to connectors positioned adjacent to one another, such that they are easily distinguishable from the respective adjacent connectors.

12. Plug connection according to Claim 7,
**characterized in that**
the connector plug (1) comprises at least one side wall (31, 3r), on which the latching flange (6) of the safety device (30) is mounted.

## Revendications

1. Dispositif de sécurisation (30) pour un organe enfichable (1) pouvant être enfiché sur un organe de base (21) et retiré de celui-ci, l'état de sécurisation de l'organe enfichable (1) ayant lieu automatiquement lors de l'enfichage sur l'organe de base (21),
**caractérisé en ce que**
le dispositif de sécurisation (30) présente un élément de prise (5) déclenchant l'état de sécurisation, grâce à la mise en prise duquel avec l'organe de base (21) lors de l'enfichage, il est possible d'obtenir un état de sécurisation ayant lieu automatiquement de manière conforme à une première position stable du dispositif de sécurisation (30), et **en ce qu'**un dispositif de desserrage (7, 8) pouvant être actionné est prévu, lequel annule l'état de sécurisation grâce à un actionnement pour le retrait de l'organe enfichable (1) et fait simultanément passer le dispositif de sécurisation (30) dans une deuxième position stable, de sorte qu'il est possible de mettre fin à la deuxième position stable du dispositif de sécurisation (30) seulement après le retrait et le nouvel enfichage de l'organe enfichable (1).

2. Connexion enfichable avec un organe de base (21) et avec un organe enfichable (1) avec au moins un dispositif de sécurisation (3) selon la revendication 1 sur l'organe enfichable (1),
**caractérisée en ce que**
le dispositif de desserrage (7, 8) peut être actionné depuis l'extérieur de l'organe enfichable (1), en particulier en direction du sens d'enfichage de l'organe enfichable (1).

3. Dispositif de sécurisation selon les revendications 1, 3, 4 et 5,
**caractérisé en ce que**
le dispositif de desserrage (7, 8) est un élément guidé à la manière d'une tige, tel une coulisse (7) qui rend opérative la libération de l'élément de prise (5) du dispositif de sécurisation (30) lorsque l'organe enfichable (1) pouvant être enfiché est enfiché sur l'organe de base (21).

4. Dispositif de sécurisation selon l'une au moins des revendications précédentes,
**caractérisé en ce que**,
lors de la libération de l'élément de prise (5) du dispositif de sécurisation (30), il est possible de parvenir à la deuxième position stable du dispositif de sécurisation (30) de sorte qu'il est possible de réaliser le retrait de l'organe enfichable (1) de l'organe de base (21).

5. Dispositif de sécurisation selon l'une au moins des revendications précédentes,
**caractérisé en ce que**
l'élément guidé à la manière d'une tige (7) du dispositif de desserrage (7, 8) est repoussé dans sa position de départ lors de l'enfichage de l'organe enfichable (1) sur l'organe de base (21), de sorte qu'il est possible de mettre fin à la deuxième position stable du dispositif de sécurisation (30).

6. Connexion enfichable selon la revendication 2,
**caractérisée en ce que**
l'on prévoit un crochet de verrouillage (5) en guise d'élément de prise déclenchant l'état de sécurisation, lequel est renforcé concernant la force de mise en prise opérative grâce à un élément élastique (26) dans l'organe de base (21).

7. Connexion enfichable selon l'une au moins des revendications 2 et 6,
**caractérisée en ce que**
la réalisation de l'organe enfichable a lieu en tant que fiche de raccordement (1), et la réalisation de l'organe de base en tant qu'embase (21) d'une barrette à bornes.

8. Dispositif de sécurisation selon l'une au moins des revendications 1, 4,
**caractérisé en ce que**
la fiche (1) présente au moins une paroi latérale (31, 3r), une bride de verrouillage (6) avec un crochet de verrouillage (5) formé avec d'une seule pièce sur celle-ci, et **en ce que** la coulisse (7) est réceptionnée dans la bride de verrouillage (6), laquelle est par ailleurs en connexion avec une partie de tête (8) laquelle, lors de la libération du dispositif de desserrage, en particulier en direction du sens d'enfichage de l'organe enfichable (1), peut être actionnée au point qu'il est possible d'atteindre la position de déverrouillage ou deuxième position stable.

9. Connexion enfichable selon la revendication 7,
**caractérisée en ce que**
l'on prévoit au moins une bride de base latérale (231, 23r) sur l'embase (21), dans laquelle il est possible d'introduire la bride de verrouillage (6), de sorte que son crochet de verrouillage (5) qui y est formé dessus se met en prise dans une partie d'espace libre (28) en-dessous d'un gradin (27) d'un logement (241, 24'l; 24r, 24'r), moyennant quoi un bras élastique (26) renforçant la force de mise en prise du crochet de verrouillage (5) respectif est prévu dans la bride de base (231, 23r) respective.

10. Connexion enfichable selon la revendication 9,
**caractérisée en ce que**
deux brides de base (231 ; 23r) se faisant face sont disposées sur l'embase (21) qui présentent respectivement deux logements (241, 24'l ; 24r, 24'r) de sorte qu'il est possible d'introduire, dans l'un des logements (24'l ; 24r), des brides de verrouillage de fiches de raccordement disposées à côté.

11. Connexion enfichable selon la revendication 10,
**caractérisée en ce qu'**
une fiche de raccordement (1) connexe présente des dispositifs de sécurisation (301, 30r) se faisant face avec des brides de verrouillage (6) associées de manière adéquate dont les parties de tête (81, 8r) sont réalisées de manière à pouvoir être facilement reconnaissables du point de vue de la couleur par rapport à des fiches se trouvant les unes à côté des autres, et du point de vue de la taille différente par rapport aux fiches se trouvant respectivement à côté.

12. Connexion enfichable selon la revendication 7,
**caractérisée en ce que**
la fiche de raccordement (1) présente au moins une paroi latérale (31, 3r) sur laquelle est montée la bride de verrouillage (6) du dispositif de sécurisation (30).
